# EUROPÄISCHE PATENTANMELDUNG

(11) **EP 4 760 764 A1**
(43) Veröffentlichungstag der Anmeldung: **17.06.2026**
(21) Anmeldenummer: 25217580.7
(22) Anmeldetag: 21.11.2025
(51) Int. Cl.: H01H 9/04, H01H 9/54, H01H 71/02

(54) **SCHUTZSCHALTER**

(30) Priorität: 10.12.2024 DE 102024211752
(71) Anmelder: Ellenberger & Poensgen GmbH, 90518 Altdorf (DE); R. STAHL Schaltgeräte GmbH, 74638 Waldenburg (DE)
(72) Erfinder: HILBERT, Michael, 38116 Braunschweig (DE); KÖPF, Hendrik-Christian, 90480 Nürnberg (DE); KOPP, Tobias Hartmut, 30519 Hannover (DE); PETERS, Enno, 38106 Braunschweig (DE); SEMRAU, Holger, 74589 Satteldorf (DE)
(74) Vertreter: FDST Patentanwälte

(57) **Zusammenfassung**

Die Erfindung betrifft einen Schutzschalter (12) für den Betrieb in einer explosionsgefährdeten Umgebung (24). Der Schutzschalter (12) umfasst einen Hybridschalter (28), der einen Hauptstrompfad (24) mit einem Trennelement (32) und einen parallel zu dem Hauptstrompfad (24) geschalteten Nebenstrompfad (30) mit einem Halbleiterschalter (36) sowie eine Ansteuerschaltung (40) aufweist. Mittels der Ansteuerschaltung (40) sind das Trennelement (32) und der Halbleiterschalter (36) betätigt. Die Erfindung betrifft ferner einen Raum (2) und die Verwendung eines Schutzschalters (12).

## Beschreibung

Die Erfindung betrifft einen Schutzschalter und die Verwendung eines Schutzschalters. Der Schutzschalter weist einen Hybridschalter mit einem Hauptstrompfad und einen parallel zu dem Hauptstrompfad geschalteten Nebenstrompfad auf. Zudem betrifft die Erfindung einen Raum.

In zunehmendem Maße wird elektrischer Strom aus regenerativen Energiequellen, wie mittels Solarenergie oder Windkraft, erzeugt. Da diese nicht kontinuierlich vorliegen oder dann, wenn ein Bedarf besteht, sind Speicherlösungen erforderlich. Eine Möglichkeit davon ist, anhand des elektrischen Stromes Wasserstoffgas zu erstellen und dieses zu speichern. Auch ist es möglich, das auf diese Weise erstellte Wasserstoffgas für andere Zwecke zu verwenden, wie beispielsweise zur Anreicherung von Erdgas oder für den Betrieb von Kraftfahrzeugen. Bei der Herstellung von Wasserstoffgas aus elektrischem Strom, insbesondere mittels Elektrolyse, werden jedoch vergleichsweise hohe elektrische Ströme benötigt.

Bei einem Kurzschluss eines Aktors oder einer Beschädigung einer zur elektrischen Versorgung des Aktors verwendeten Leitung kann ein Überstrom auftreten, der zu einer weiteren Beschädigung des Aktors oder zu Rückwirkungen in das elektrische Versorgungsnetz führen, mittels dessen der Aktor betrieben wird. Daher ist es erforderlich, diesen Überstrom vergleichsweise schnell zu unterbrechen. Hierfür wird üblicherweise ein Schutzschalter verwendet, der an die elektrische Leitung angeschlossen ist, mittels derer der jeweilige Aktor bestromt wird. Wenn in der Leitung ein Überstrom auftritt, also der mittels der Leitung geführte elektrische Strom größer als ein bestimmter Grenzwert ist, wird der Schutzschalter betätigt, sodass der elektrische Stromfluss über die Leitung und somit auch zu dem Aktor unterbunden ist.

Ein Schutzschalter weist üblicherweise ein Schaltelement auf, das in Abhängigkeit eines mittels eines Sensors bereitgestellten Signals ausgelöst wird. Hierbei ist es möglich, dass der Sensor und das Schaltelement als gemeinsame Baueinheit vorliegen, wie beispielsweise als Bimetallschnappscheibe. Im stromführenden/geschlossenen Zustand liegt die Bimetallschnappscheibe an einem Gegenkontakt an, und über diese wird der elektrische Strom geführt. Wenn der elektrische Strom größer als der Grenzwert ist, wird die Bimetallschnappscheibe unterschiedlich stark erwärmt und daher verbogen. Aufgrund des Verbiegens beabstandet sich die Bimetallschnappscheibe von dem Gegenkontakt, sodass der elektrische Strom unterbrochen wird. Falls der mittels des Schutzschalters geführte elektrische Strom vergleichsweise groß ist und eine an verwendete elektrische Spannung größer als beispielsweise 60 V ist, ist es möglich, dass sich zwischen der verbogenen Bimetallschnappscheibe und dem Gegenkontakt ein Lichtbogen ausbildet, über die noch weiterhin ein elektrischer Strom geführt wird.

Falls ein derartiger Schutzschalter bei der Herstellung von Wasserstoffgas verwendet wird, und nicht gasdicht ausgestaltet ist, ist es möglich, dass sich das in den Schutzschalter eingedrungene Wasserstoffgas entzündet. Zur Abhilfe hiervon ist meist der Schutzschalter außerhalb von den Räumen, in den das Wasserstoffgas vorhanden ist, angeordnet, meist in einem separaten Anschlussraum einer Industrieanlage zur Herstellung des Wasserstoffgases. Somit sind vergleichsweise lange Leitungen erforderlich, weswegen Herstellungskosten und eine Fehleranfälligkeit erhöht sind. Auch ist nach dem Auslösen des Schutzschalters eine Wiederinbetriebnahme des Aktors verkompliziert, da dieser und dessen Reaktion nicht visuell begutachtet werden kann, wenn der Schutzschalter erneut in den elektrisch leitenden Zustand versetzt wird.

Eine Alternative hierzu ist, den Schutzschalter gasdicht auszugestalten und in dem Raum mit dem Aktor anzuordnen. Wenn ein Lichtbogen in dem Schutzschalter entsteht, nimmt der Druck in dem Schutzschalter, zumindest lokal, jedoch um über 10 bar zu. Dabei ist es erforderlich, dass der Schutzschalter auch bei derartig hohen Drücken gasdicht bleibt, was die Anforderungen an ein Gehäuse des Schutzschalter erhöht. Somit sind eine Baugröße und Herstellungskosten des Schutzschalters erhöht.

Aus der WO 2010/108565 A1 ist ein Hybridschalter (hybrider Trennschalter) mit einem mechanischen Schalter oder Trennelement und einer diesem parallel geschalten Halbleiterelektronik bekannt, die einen Halbleiterschalter, vorzugsweise einen IGBT, umfasst. Die Halbleiterelektronik weist keine zusätzliche Energiequelle auf und ist bei geschlossenem mechanischem Schalter stromsperrend, d. h. praktisch strom- und spannungslos. Zur Stromunterbrechung über den Hybridschalter wird der mechanische Schalter geöffnet, wobei en Lichtbogen entstehen kann. Die Energie des beim Öffnen des mechanischen Schalters entstehenden Lichtbogens wird von der die Halbleiterelektronik genutzt, wobei die Halbleiterelektronik derart mit dem mechanischen Schalter verschaltet ist, dass bei sich öffnendem mechanischem Schalter die Lichtbogenspannung über diesen (infolge des Lichtbogens) der Halbleiterschalter stromleitend schaltet.

Sobald der Halbleiterschalter stromleitend geschaltet ist, beginnt der elektrische Strom von dem mechanischen Schalter auf den Halbleiterschalter zu kommutieren. Die entsprechende Lichtbogenspannung bzw. der Lichtbogenstrom lädt zudem einen Energiespeicher in Form eines Kondensators auf, mittels dessen Steuerspannung für die Halbleiterelektronik bereitgestellt wird. Sobald der elektrische Strom auf den Halbleiterschalter kommutiert ist, verlischt der Lichtbogen, und der Ladevorgang des Energiespeichers ist beendet. Dabei befindet sich zwischen den Schaltkontakten des mechanischen Schalters ein ionisiertes Gas, das aufgrund des Lichtbogens entstanden ist, und das über die Zeit abgebaut wird. Im Anschluss an den Ladevorgang startet ein Zeitglied, während dessen mittels des Energiespeichers der Halbleiterschalter noch weiterhin stromführend gehalten wird. Nach Ablauf der Zeitdauer des Zeitglieds wird der Halbleiterschalter erneut stromsperrend geschaltet.

Der Erfindung liegt die Aufgabe zu Grunde, einen besonders geeigneten Schutzschalter, einen besonders geeigneten Raum und eine besonders geeignete Verwendung eines Schutzschalters anzugeben, wobei zweckmäßigerweise Herstellungskosten reduziert und/oder eine Sicherheit erhöht ist.

Hinsichtlich des Schutzschalters wird diese Aufgabe durch die Merkmale des Anspruchs 1, hinsichtlich des Raums durch die Merkmale des Anspruchs 6 und hinsichtlich der Verwendung durch die Merkmale des Anspruchs 9 erfindungsgemäß gelöst. Vorteilhafte Ausgestaltungen und Weiterbildungen sind Gegenstand der jeweiligen Unteransprüche.

Der Schutzschalter dient der elektrischen Absicherung einer Leitung und/oder eines Aktors, der bei Betrieb mittels einer oder der Leitung bestromt wird. Insbesondere ist der Schutzschalter elektrisch mit der Leitung kontaktiert und hierfür geeignet, insbesondere vorgesehen und eingerichtet. Zweckmäßigerweise weist der Schutzschalter einen oder vorzugsweise zwei Anschlüsse auf, die geeignet, insbesondere vorgesehen und eingerichtet sind, dass an diese jeweils die/eine elektrische Leitung angeschlossen wird. Beispielsweise sind die Anschlüsse nach Art von Aufnahmen für eine Stromschiene, Kabelschuhen oder Schneidklemmkontakten ausgestaltet.

Insbesondere ist der Schutzschalter vorgesehen und eingerichtet, bei einem geführten Überstrom, der beispielsweise in Vierfaches eines Nennstroms, also des elektrischen Stroms, der in einem Normalbetrieb mittels des Schutzschalters geführt wird, den elektrisch darüber geführten elektrischen Stromfluss zu unterbrechen. Zweckmäßigerweise umfasst der Schutzschalter einen Sensor zum Erfassen des damit geführten elektrischen Stroms, sodass der Überstrom ermittelt werden kann. Alternativ oder in Kombination ist der Schutzschalter vorgesehen und eingerichtet, einen Kurzschlussstrom, der bis zu 10.000 A beträgt, oder einen sogenannten "Arc", der im Aktor/der Leitung auftritt, zu erkennen und nachfolgende den elektrische Stromfluss über den Schutzschalter zu unterbrechen.

Beispielsweise ist der Schutzschalter derart aufgebaut, dass der darüber geführte elektrische Strom unterbrochen wird, wenn dieser einen Grenzwert überschreitet. Der Grenzwert ist beispielsweise statisch, auf den jeweiligen Anwendungsfall angepasst oder zeitabhängig. Beispielsweise erfolgt das unterbrechen, sobald der Grenzwert überschritten wurde, oder lediglich dann, wenn der Grenzwert für eine bestimmte Zeitspanne überschritten wurde. Zum Beispiel weist der Schutzschalter einen Steuereingang auf, und anhand der über den Steuereingang empfangenen Signalen wird der Schutzschalter beispielsweise in den elektrisch leitenden oder in den elektrisch nichtleitenden Zustand versetzt. Somit ist es möglich, den Schutzschalter auch fernzusteuern, also aus der Ferne zu bedienen, was einen Komfort erhöht.

Zum Beispiel ist der Schutzschalter geeignet, insbesondere vorgesehen und eingerichtet, dass an diesem eine elektrische Spannung anliegt, die größer als 220 V oder 500 V und zum Beispiel geringer als 2000 V ist, wenn der Schutzschalter elektrisch nichtleitend ist. Zweckmäßigerweise wird der Schutzschalter zur Absicherung einer elektrischen Spannung zwischen 400 V und 1500 V und beispielsweise von 650 V und 800 V verwendet und ist hierfür geeignet, vorgesehen und/oder eingerichtet.

Beispielsweise wird der Schutzschalter in ein Wechselstromsystem eingesetzt, sodass mittels des Schutzschalters bei Betrieb ein Wechselstrom geführt wird. Besonders bevorzugt jedoch wird der Schutzschalter in einen Gleichstromsystem eingesetzt und dient somit der Absicherung eines Gleichstromkreises. Mit anderen Worten wird bei Normalbetrieb mittels des Schutzschalters ein Gleichstrom geführt. Geeigneterweise ist der im Normalbetrieb mit dem Schutzschalter geführte elektrische Strom größer als 10 A, 20 A oder 50 A. Insbesondere ist der Nennstrom, also der im Normalbetrieb mit dem Schutzschalter maximal geführte elektrische Strom, geringer als 200 A oder 150 A.

Der Schutzschalter ist für den sicheren Betrieb in einer explosionsgefährdeten Umgebung geeignet und hierfür vorgesehen und eingerichtet. Mit anderen Worten ist der Anwendungsfall des Schutzschalters in einer explosionsgefährdeten Umgebung. Somit befinden sich bei Betrieb des Schutzschalters in dessen Umgebung, also an diesen angrenzend, beispielsweise ein (leicht) entzündliches und/oder explosionsgefährdetes Gas, wie zum Beispiel Wasserstoffgas (H2), das insbesondere mit Sauerstoffgas (O2) vermischt ist. Alternativ oder in Kombination hierzu befinden sich in der Umgebung des Schutzschalters Benzindämpfe oder sonstige leichte entzündliche Gase oder Staub. In einer Alternative ist der Schutzschalter im Montagezustand beispielsweise in einer entzündlichen/explosiven Flüssigkeit angeordnet. Bei einem vorhandenen Funken, insbesondere einer lokalen übermäßigen Erwärmung, explodiert das sich in der Umgebung des Schutzschalters befindliche Gas/Staub ungewollt oder entzündet sich zumindest. Vorzugsweise ist der Schutzschalter somit für den Betrieb in einem explosionsgefährdeten Bereich gemäß der "Richtlinie 1999/92/EG über Mindestvorschriften zur Verbesserung des Gesundheitsschutzes und der Sicherheit der Arbeitnehmer, die durch explosionsfähige Atmosphären gefährdet werden können". Dabei erfüllt der Schutzschalter bevorzugt die Anforderungen für den Einsatz in einer Zone 0 oder 20. Alternativ erfüllt der Schutzschalter geeigneterweise lediglich die Anforderungen für den Einsatz in einer Zone 1 oder 21. Zum Beispiel erfüllt der Schutzschalter lediglich die Anforderungen für den Einsatz in einer Zone 2 oder 22.

Der Schutzschalter ist derart ausgebildet, dass eine lokale Erwärmung der Umgebung unterbleibt, sodass auch bei einer Unterbrechung eines über den Schutzschalter fließenden elektrischen Stroms kein Entzünden der sich in der Umgebung des Schutzschalters befindenden Gase oder sonstigen explosiven Stoffe erfolgt.

Der Schutzschalter weist einen Hybridschalter auf, der eine Trennvorrichtung ist, also eine Schaltereinheit/Schalteinheit. Wenn der Schutzschalter elektrisch leitend ist, ist der Hybridschalter ebenfalls elektrisch leitend sind, und mittels dessen wird bei Betrieb der elektrische Strom geführt. Wenn der Schutzschalter elektrisch nichtleitend ist, ist dabei auch Hybridschalter elektrischen nichtleitend. Zweckmäßigerweise ist der Hybridschalter an and der mittels etwaigen Sensors bereitgestellten Signalen angesteuert, sodass die Schutzschalterfunktionalität bereitgestellt ist

Der Hybridschalter weist einen Hauptstrompfad auf, der insbesondere zwischen den beiden Anschlüssen des Schutzschalters gebildet oder zumindest zwischen diese geschaltet ist. Der Hauptstrompfad weist ein Trennelement auf, das betätigt werden kann. Hierbei ist es möglich, dieses in einen geschlossenen Zustand zu versetzen, bei dem insbesondere der Hauptstrompfad niederohmig ist, sodass insbesondere ein Stromfluss zwischen den beiden Enden des Hauptstrompfads, zweckmäßigerweise zwischen den beiden Anschlüssen, möglich ist. In einem geöffneten Zustand hingegen ist das Trennelement hochohmig ausgestaltet, sodass ein Stromfluss über den Hauptstrompfad im Wesentlichen nicht möglich ist, oder sodass zumindest ein erhöhter ohmscher Widerstand vorherrscht. Zusammenfassend ist im geschlossenen Zustand das Trennelement insbesondere elektrisch leitend und im geöffneten Zustand elektrisch nichtleitend.

Zweckmäßigerweise ist das Trennelement ein galvanisch trennendes Bauteil, sofern dieses geöffnet ist. Das Trennelement ist zweckmäßigerweise ein mechanischer Schalter, wie ein Relais, ein Schütz oder ein Stecker oder umfasst zumindest einen hiervon. Alternativ hierzu ist das Trennelement nach Art eines Überspannungsschutzes ausgestaltet. Das Trennelement ist insbesondere geeignet, vorzugsweise vorgesehen und eingerichtet, eine galvanische Auftrennung des Hauptstrompfads bei einem Öffnen, also dem Versetzen in den geöffneten/offenen Zustand, vorzunehmen.

Der Hybridschalter weist ferner einen Nebenstrompfad auf, der einen Halbleiterschalter umfasst. Insbesondere ist der Halbleiterschalter parallel zu dem Trennelement geschaltet, sodass das Trennelement mittels des Halbleiterschalters überbrückt ist. Alternativ sind zum Beispiel noch weitere Bestandteile des Hauptstrompfads mittels des Halbleiterschalters überbrückt. Der Halbleiterschalter ist zweckmäßigerweise ein Leistungshalbleiterschalter und vorzugsweise ein Feldeffekttransistor, wie ein MOSFET, oder ein IGBT oder GTO. Insbesondere ist dabei in einem Normalbetrieb, also wenn ein Stromfluss über den Hybridschalter erfolgen soll, der Halbleiterschalter stromsperrend. Somit sind elektrische Verluste des Schutzschalters bei Betrieb vergleichsweise gering. In einem geöffneten Zustand des Halbleiterschalters ist dieser hochohmig ausgestaltet, sodass ein Stromfluss über diesen im Wesentlichen nicht möglich ist. Mit anderen Worten ist im geöffneten Zustand der Halbleiterschalter elektrisch nichtleitend. In einem geschlossenen Zustand des Halbleiterschalters ist der Halbleiterschalter niederohmig und somit elektrisch leitend.

Der Schutzschalter weist ferner eine Ansteuerschaltung auf, mittels derer das Trennelement und der Halbleiterschalter betätigt sind. Mit anderen Worten ist die Ansteuerschaltung vorgesehen und eingerichtet, das Trennelement und den Halbleiterschalter zu betätigen, sodass diese den elektrisch leitenden bzw. in den elektrisch nichtleitenden Zustand versetzt werden. Insbesondere wird für das Betätigen an einen jeweiligen Steuereingang eine bestimmte elektrische Spannung angelegt. Zweckmäßigerweise wird mittels der Ansteuerschaltung das Trennelement und/oder der Halbleiterschalter betätigt, wenn ein Stromfluss über den Schutzschalter unterbrochen werden soll. Insbesondere ist die Ansteuerschaltung signaltechnisch mit dem etwaigen Sensor verbunden, und die mittels des Sensors bereitgestellten Signalen werden bei Betrieb mittels der Ansteuerschaltung ausgewertet.

Vorzugsweise erfolgt die Ansteuerung des Trennelements/Halbleiterschalters aufgrund einer Verschaltung der Ansteuerschaltung. Die Verschaltung ist dabei zum Beispiel aus diskreten Bauteilen aufgebaut, wie elektrischen Bauteil, also zum Beispiel Widerständen, Kondensatoren, Dioden oder Induktivitäten. Vorzugsweise umfasst die Ansteuerschaltung einen anwendungsspezifischen Schaltkreis (ASIC) und ist zum Beispiel mittels dessen gebildet. Alternativ oder in Kombination hierzu weist die Ansteuerschaltung einen Computer auf, der geeigneterweise programmierbar ausgestaltet ist.

Wenn der Schutzschalter elektrisch leitfähig ist, also mittels dessen ein elektrischer Strom geführt werden soll, ist insbesondere das Trennelement elektrisch leitend und der Halbleiterschalter elektrischen nichtleitend. Zweckmäßigerweise werden diese mittels der Ansteuerschaltung entsprechend angesteuert. Falls der elektrischer Stromfluss über den Schutzschalter unterbrochen werden soll, insbesondere wenn ein auszulösendes Ereignis vorliegt, wie zum Beispiel das Vorliegen eines Überstroms, Kurzschlussstrom oder eines Arcs, wird mittels des Ansteuerschaltung zweckmäßigerweise das Trennelement geöffnet und (zumindest kurzzeitig) der Halbleiterschalter geschlossen.

Zum Beispiel wird zum Unterbrechen des Stromflusses über den Schutzschalter zunächst der Halbleiterschalter geschlossen, sodass ein elektrischer Stromfluss von dem Hauptstrompfad auf den Nebenstrompfad kommutieren kann. Anschließend wird das Trennelement geöffnet, wobei aufgrund des elektrisch leitfähigen Nebenstrompfads ein Ausbilden eines Lichtbogens bei Öffnen des Trennelements unterbleibt. Anschließend wird der Halbleiterschalter geöffnet, also in den elektrisch nichtleitenden Zustand versetzt, sodass auch der Stromfluss über den Nebenstrompfad unterbrochen wird. Somit ist der Schutzschalter nachfolgend in den elektrisch nichtleitenden Zustand überführt, wobei kein Lichtbogen ausgebildet wurde. Auch erfolgt auf diese Weise im Wesentlichen keine oder lediglich geringfügige Erwärmung des Schutzschalters. Somit kann ein vorhandenes entzündliches/explosives Gas nicht zünden.

Alternativ wird beispielsweise zunächst das Trennelement geöffnet, wobei sich ein Lichtbogen ausbilden kann. Somit besteht ein (ungewollter) elektrische Stromfluss über den Hauptstrompfad fort. Die aufgrund des vorhandenen Lichtbogens über das Trennelement abfallende elektrische Spannung wird insbesondere zum Versetzten des Halbleiterschalters in den elektrisch leitfähigen Zustand herangezogen, sodass der elektrische Stromfluss von dem Hauptstrompfad auf den Nebenstrompfad kommutiert und der elektrische Stromfluss über den Hauptstrompfad unterbrochen wird. Insbesondere wird vor dem Schließen des Halbleiterschalters mittels der über das Trennelement abfallende elektrische Spannung ein Energiespeicher geladen. Mittels der in dem Energiespeicher gespeicherten Energie wird nach dem Zusammenbrechen des Lichtbogens in dem Trennelement der Halbleiterschalter noch für eine kurze Zeitspanne elektrisch leitend angesteuert. Wenn der Lichtbogen unterbrochen und der Energiespeicher entladen ist, wird der Halbleiterschalter in den elektrisch nichtleitenden Zustand versetzt, wobei ein erneutes Zünden des Lichtbogens in dem Trennelement aufgrund der inzwischen eingetretenen Abkühlung unterbleibt. Bei einer derartigen Ausgestaltung ist insbesondere keine zusätzliche Energieversorgung für die Ansteuerschaltung erforderlich.

Bei einer alternativen Ausgestaltungsform ist die Ansteuerschaltung derart ausgestaltet, dass beispielsweise zunächst das Trennelement geöffnet wird, wobei sich der Lichtbogen ausbilden kann. Das Trennelement ist insbesondere derart ausgebildet, dass je länger das Trennelement geöffnet ist, desto mehr steigt die zum Aufrechterhalten des Lichtbogens erforderliche elektrische Spannung. Nach einem bestimmten Zeitfenster wird der Halbleiterschalter in den elektrisch leitenden Zustand versetzt, sodass der elektrische Strom von dem Hauptstrompfad auf den Nebenstrompfad kommutiert. Somit bricht der Lichtbogen zusammen. Sobald dies im Wesentlichen abgeschlossen ist, wird der Halbleiterschalter im Wesentlichen unverzüglich erneut geöffnet und der elektrische Stromfluss somit unterbrochen. Das Zeitfenster ist dabei derart gewählt, dass trotz des vergleichsweise schnellen erneuten Öffnens des Halbleiterschalters aufgrund der zum Ausbilden des Lichtbogens erforderlichen vergleichsweise hohen elektrischen Spannung ein erneutes Zünden des Lichtbogens unterbleibt.

Bei jeder der genannten Möglichkeiten der Unterbrechung des elektrischen Stromflusses ist die Dauer, die der etwaige Lichtbogen besteht, vergleichsweise kurz, und eine Erwärmung lediglich lokal und begrenzt. Aufgrund der Verwendung des Hybridschalters bei dem Schutzschalter ist somit eine Belastung der Umgebung, also ein, insbesondere lokales, Erwärmen vergleichsweise gering, sodass auch bei vorhandenen explosiven Stoffen, insbesondere Gasen, in der Umgebung des Schutzschalters diese nicht zünden. Somit ist ein sicherer Betrieb des Schutzschalters auch in einer derartigen Umgebung ermöglicht, wobei Anforderungen an eine Trennung des Trennschalters vor den explosiven Gasen vergleichsweise gering sind. Somit sind Herstellungskosten reduziert. Da zudem im Wesentlichen ausgeschlossen werden kann, dass ein Zünden von explosiven/ entzündlichen Gas in der Umgebung erfolgt, ist eine Sicherheit bei Betrieb des Schutzschalters erhöht. Dabei ist aufgrund des Hauptstrompfads mit dem Trennelement die bei Betrieb des Schutzschalters entstehenden elektrischen Verluste vergleichsweise gering, und der Halbleiterschalter wird insbesondere lediglich dann zum Stromführen verwendet, wenn ein Unterbrechen des Stromflusses erfolgen soll. Somit sind Anforderungen an den Halbleiterschalter vergleichsweise gering, weswegen Herstellungskosten und auch Betriebskosten reduziert sind.

Zweckmäßigerweise weist der Schutzschalter eine mechanische Betätigung, wie ein Hebel, auf, anhand dessen insbesondere der (Schalt-)Zustand des Schutzschalters geändert werden kann, also ob dieser stromführend oder nicht stromführend ist. Insbesondere wird die Ansteuerschaltung zumindest teilweise in Abhängigkeit der mechanischen Betätigung betrieben. Somit ist ein Einsatzbereich des Schutzschalters vergrößert.

Insbesondere weist der Schutzschalter ein Gehäuse auf, mittels dessen das Trennelement, der Halbleiterschalter und die Ansteuerschaltung umgeben sind. Mittels des Gehäuses werden diese somit mechanisch geschützt, was einen Einbau des Schutzschalters erleichtert. Insbesondere ist das Gehäuse starr ausgestaltet und beispielsweise aus einem Kunststoff erstellt. Somit sind Herstellungskosten reduziert. Beispielsweise ist das Gehäuse druckfest ausgestaltet, sodass das Innere des Gehäuses und das Äußere des Gehäuses drucktechnisch zueinander getrennt sind. Folglich ist es möglich, dass zwischen diesen eine Druckdifferenz besteht. Zweckmäßigerweise ist somit das Gehäuse nicht gasdurchlässig, also gasdicht. Beispielsweise ist die Druckfestigkeit geringer als 1 bar. Falls somit der Überdruck in dem Gehäuse größer als 1 bar ist, erfolgt zum Beispiel eine Beschädigung des Gehäuses. Aufgrund einer derartig geringen Druckfestigkeit sind die Anforderungen an das Gehäuse reduziert, weswegen Herstellungskosten verringert sind.

Zum Beispiel ist das Gehäuse druckfest gekapselt. Somit ist eine Sicherheit erhöht. Besonders bevorzugt jedoch ist das Gehäuse nicht druckfest gekapselt. Mit anderen Worten erfüllt das Gehäuse somit insbesondere nicht die Anforderungen der europäischen Norm "EN 60079-1 Explosionsfähige Atmosphäre" , zweckmäßigerweise nicht des Teils 1 "Geräteschutz durch druckfeste Kapselung "d" dieser Norm. Auf diese Weise sind die Anforderungen an das Gehäuse und daher Herstellungskosten reduziert. Auch ist keine Zertifizierung erforderlich, was wiederum Herstellungskosten senkt. Vorzugsweise ist zudem das Gehäuse gasdurchlässig. Somit ist ein Gasaustausch zwischen dem Inneren des Gehäuses und dem Äußeren des Gehäuses möglich, weswegen eine Wärmeabfuhr aus dem Gehäuse in die Umgebung ermöglicht ist. Vorzugsweise weist das Gehäuse mehrere Öffnungen, wie Schlitze, auf, sodass ein Gasaustausch vergleichmäßigt ist. So wird beispielsweise bei Betrieb der Schutzschalter, insbesondere das Trennelement / der Halbleiterschalter, nicht übermäßig erwärmt. Dabei sind das Trennelement und der Halbleiterschalter insbesondere derart angesteuert, dass bei Unterbrechen des Stromflusses kein Lichtbogen entsteht, oder zumindest ist die Ansteuerung derart, dass der etwaige entstehende Lichtbogen und die lokale Erwärmung nicht ausreichen, um das Gas aus der Umgebung, das insbesondere teilweise in das Gehäuse eingedrungen ist, zu zünden. Zweckmäßigerweise ist die Ansteuerschaltung hierfür ausgebildet. Zusammenfassend ist insbesondere, da der Hybridschalter vorhanden ist, ein Unterbrechen des Stromflusses über den Schutzschalter ohne Ausbilden eines Lichtbogens ermöglicht, sodass trotz des nicht druckfest gekapselten Gehäuses kein Zünden des Gases erfolgt.

Beispielsweise weist der Nebenstrompfad lediglich den Halbleiterschalter auf. Besonders bevorzugt jedoch umfasst der Nebenstrompfad ein weiteres Trennelement, das elektrisch in Reihe mit dem Halbleiterschalter geschaltet ist. Beispielsweise ist das weitere Trennelement baugleich zu dem Trennelement oder unterschiedlich. Insbesondere ist das weitere Trennelement galvanisch trennend, was eine Sicherheit erhöht. Aufgrund des weiteren Trennelements ist daher eine galvanische Auftrennung des Nebenstrompfad ermöglicht, weswegen der vollständige Schalter galvanisch trennend ausgestaltet ist. Somit ist eine Sicherheit weiter erhöht.

Beispielsweise ist das weitere Trennelement ein mechanischer Schalter und zweckmäßigerweise ein Relais. Das weitere Trennelement ist ebenfalls mittels der Ansteuerschaltung betätigt. Geeigneterweise wird dabei bei Betrieb stets vor dem Schließen des Halbleiterschalters das weitere Trennelement geschlossen, und das weitere Trennelement wird stets erst nach dem Öffnen des Halbleiterschalters geöffnet. Somit erfolgt nie ein Ausbilden eines Lichtbogens in dem weiteren Trennelement, da der Schaltzustand lediglich dann geändert wird, wenn über den Nebenstrompfad kein elektrischer Strom fließt. Zweckmäßigerweise ist die Ansteuerschaltung hierfür geeignet und insbesondere vorgesehen und eingerichtet. Beispielsweise erfolgt die entsprechende Betätigung des weiteren Trennelements aufgrund einer entsprechenden Verschaltung der Ansteuerschaltung.

Beispielsweise weist der Hauptstrompfad lediglich das Trennelement auf. Besonders bevorzugt jedoch umfasst der Hauptstrompfad einen weiteren Halbleiterschalter, der beispielsweise baugleich zu dem Halbleiterschalter oder zweckmäßigerweise unterschiedlich zu diesem ist. Insbesondere sind dabei elektrische Verluste bei dem weiteren Halbleiterschalter im Vergleich zu dem Halbleiterschalter beim Führen des elektrischen Stroms verhindert, wobei zum Beispiel eine Schaltfähigkeit des weiteren Halbleiterschalters im Vergleich zum Halbleiterschalter reduziert ist, weswegen Herstellungskosten verringert sind. Der weitere Halbleiterschalter ist elektrisch in Reihe mit dem Trennelement geschaltet und mittels der Ansteuerschaltung betätigt. Bei einem (gewünschten) Stromführen des Schutzschalters sind dabei der weitere Halbleiterschalter und das Trennelement elektrisch leitfähig, also jeweils geschlossen. Zum Unterbrechen des elektrischen Stromflusses über den Schutzschalter wird zunächst der Halbleiterschalter geschlossen, sodass der elektrische Strom von dem Hauptstrompfad zumindest teilweise auf den Nebenstrompfad kommutiert. Im Anschluss hieran wird der weitere Halbleiterschalter geöffnet, sodass der Stromfluss über den Hauptstrompfad vollständig unterbrochen wird. Dabei ist die über den weiteren Halbleiterschalter anfallende elektrische Spannung vergleichsweise gering. Erst im Anschluss hieran wird das Trennelement geöffnet, wobei ein Ausbilden eines Lichtbogens aufgrund des bereits unterbrochenen Stromflusses nicht möglich ist. Zudem wird der Halbleiterschalter betätigt und somit auch der elektrische Stromfluss über den Nebenstrompfad unterbrochen. Der Zeitpunkt des Öffnens des Trennelements ist hierbei unabhängig von dem Zeitpunkt des Öffnens des Halbleiterschalters. Bei einer derartigen Ansteuerung ist der Einsatz des Schutzschalters auch in der Umgebung von leicht entzündlichen Gasen ermöglicht, das sichergestellt ist, dass ein Ausbilden des Lichtbogens unterbleibt.

Der Raum ist mit einer explosionsfähigen Atmosphäre gefüllt. Beispielsweise handelt es sich bei der Atmosphäre um ein Gas, wobei das Gas zum Beispiel ein Gemisch aus Wasserstoffgas und Sauerstoffgas ist. Alternativ sind in dem Raum beispielsweise Benzindämpfe oder dergleichen als explosionsfähiges Gas vorhanden. In einer Alternative handelt es sich beispielsweise bei der Atmosphäre um ein Gemisch aus Staub und Luft, die insbesondere Sauerstoff enthält oder ein sonstiges Oxidationsmittel. Zumindest jedoch ist die Atmosphäre derart, dass bei einer lokalen übermäßigen Erwärmung eine exotherme Reaktion erfolgt, wie eine Explosion oder zumindest Entzündung. Der Raum ist beispielsweise mittels eines Gebäudes oder dergleichen bereitgestellt, und dessen Außenwände sind beispielsweise aus Stein oder Beton gefertigt. Alternativ hierzu ist der Raum beispielsweise mittels eines Möbelstücks, wie eines Schranks oder dergleichen, bereitgestellt. Vorzugsweise ist der Raum gasdicht und/oder druckfest gekapselt ausgestaltet.

In dem Raum ist ein elektrischer Aktor angeordnet. Mittels des elektrischen Aktors, der auch lediglich als Aktor bezeichnet ist, erfolgt bei Betrieb die Durchführung einer bestimmten Tätigkeit, wobei zum Durchführen der Tätigkeit ein elektrischer Strom erforderlich ist. Insbesondere wird mittels des Aktors die Atmosphäre, vorzugsweise das etwaige Gas oder ein Bestandteil des Gases erstellt. Alternativ hierzu dient das Gas beispielsweise zur Verhinderung einer chemischen Reaktion, die ansonsten aufgrund des Betriebs des Aktors auftreten würde, oder mittels des Aktors erfolgt eine Weiterbearbeitung des Gases oder eines Werkstoffs, bei dessen Bearbeitung oder Weiterverarbeitung die Atmosphäre zumindest teilweise entsteht. Zum Beispiel ist der Raum ein Tank, und das Gas entsteht beispielsweise aufgrund einer Ausdünstung einer in dem Tank angeordneten Flüssigkeit. Der Aktor ist hierbei beispielsweise eine Pumpe. Besonders bevorzugt jedoch ist der Aktor ein Elektrolysegerät, und bei Bestromung erfolgt eine Elektrolyse von Wasser, sodass Wasserstoffgas und Sauerstoffgas entstehen.

In dem Raum ist ein Schutzschalter angeordnet, wobei der Aktor und der Schutzschalter mittels einer elektrischen Leitung miteinander verbunden sind. Bei Bestromung des Aktors wird der dafür erforderliche elektrische Strom über den Schutzschalter geführt, und insbesondere überwacht. Dabei wird zweckmäßigerweise bei einem Überstrom, der zum Beispiel einem bestimmten Vielfachen eines im Normalbetrieb verwendeten Nennstroms beträgt, bei einem Kurzschlussstrom oder bei einer sonstigen Fehlfunktion der Schutzschalter betätigt, sodass die Bestromung des Aktors und somit dessen weiterer Betrieb unterbunden wird. Insbesondere umfasst der Schutzschalter einen Anschluss, an den die elektrische Leitung angeschlossen ist, und das verbleibende Ende der elektrischen Leitung ist an den Aktor angeschlossen.

Der Schutzschalter weist einen Hybridschalter auf, der einen Hauptstrompfad mit einem Trennelement und einen parallel zu dem Hauptstrompfad geschalteten Nebenstrompfad mit einem Halbleiterschalter sowie eine Ansteuerschaltung aufweist. Mittels der Ansteuerschaltung sind das Trennelement und der Halbleiterschalter betätigt sind. Vorzugsweise sind dabei der Hauptstrompfad und folglich auch der Nebenstrompfad gegen den oder die Anschlüsse des Schutzschalters geführt und insbesondere zwischen diese geschaltet. Wenn der Schutzschalters elektrisch leitfähig ist, sich also in dem geschlossenen Zustand befindet, wird mittels des Hauptstrompfads der zur Bestromung des Aktors erforderliche elektrische Strom geführt.

Da der Aktor und der Schutzschalter gemeinsam in dem Raum angeordnet sind, ist eine erforderliche Länge der elektrischen Leitung, die lediglich auch als Leitung bezeichnet ist, vergleichsweise gering, weswegen Herstellungskosten verringert sind. Auch ist beispielsweise bei einer manuellen Betätigung des Schutzschalters, wie dem Versetzen in den elektrisch leitfähigen Zustand, die Reaktion des Aktors und darauf sichtbar, sodass beispielsweise eine Fehlersuche erleichtert ist.

Beispielsweise ist der Schutzschalter am Aktor befestigt, was einen erforderlichen Bauraum verringert. Alternativ hierzu ist der Schutzschalter beispielsweise an einer Wand des Raums befestigt, sodass ein separater Austausch des Aktors und des Schutzschalters, beispielsweise zur Wartung oder bei einer Fehlfunktion, ermöglicht ist. Besonders bevorzugt jedoch weist der Raum einen Schaltschrank auf, in dem der Schutzschalter angeordnet ist. Der Schaltschrank ist zweckmäßigerweise an einer Wand des Raums befestigt. Mittels des Schaltschranks wird hierbei eine mechanische Beschädigung des Schutzschalters verhindert. Aufgrund des Schaltschranks ist zudem ein Austausch des Schutzschalter erleichtert, beispielsweise wenn sich die Anforderung an den Aktor geändert haben. Auch ist aufgrund des Schaltschranks eine Montage des Schutzschalters in dem Raum erleichtert. Vorzugsweise ist der Schaltschrank derart ausgebildet, dass von diesem mehrere Schutzschalter aufgenommen werden können. Insbesondere sind in dem Schaltschrank mehrere Schutzschalter angeordnet, wobei in dem Raum zum Beispiel mehrere Aktoren vorhanden sind, von denen zum Beispiel zumindest ein Teil baugleich ist. Zweckmäßigerweise ist jedem Aktor jeweils einer der Schutzschalter zugeordnet. Dabei ist aufgrund des Schaltschranks eine Montage vereinfacht.

Beispielsweise ist der Schaltschrank gasundurchlässig und/oder druckfest. Somit ist eine Sicherheit erhöht. Besonders bevorzugt jedoch ist der Schaltschrank nicht druckfest gekapselt .Folglich erfüllt der Schaltschrank insbesondere nicht die Anforderungen der europäischen Norm "EN 60079-1 Explosionsfähige Atmosphäre - Teils 1 Geräteschutz durch druckfeste Kapselung "d" Auf diese Weise sind die Anforderungen an den Schaltschrank und daher Herstellungskosten reduziert. Auch ist keine Zertifizierung erforderlich, was wiederum Herstellungskosten senkt. Insbesondere ist es möglich, jeden beliebigen Schaltschrank zu verwenden. Zweckmäßigerweise ist der Schaltschrank gasdurchlässig. Somit ist ein Wärmeabtransport aus dem Schaltschrank erleichtert, weswegen eine lokale Überhitzung vermieden wird, die beispielsweise zum Zünden des explosionsfähigen Gases und/oder einer Zerstörung des Schutzschalters führen könnte. Ferner ist es möglich ein Standardbauteil oder zumindest eine bereits bestehende Konstruktion für den Schaltschrank zu verwenden, weswegen Herstellungskosten reduziert sind. Da aufgrund der Konstruktion des Schutzschalters bei Schalten des Schutzschalters, also bei Ändern des Schaltzustands des Schutzschalters, nämlich bei einem Unterbrechen oder Starten des Stromflusses über den Schutzschalter, ein Ausbilden eines Lichtbogens vermieden ist, bestehendem hinsichtlich der Unterdrückung einer Explosion an den Schaltschrank im Wesentlichen keine Vorgaben.

Insbesondere wird ein Schutzschalter, der einen Hybridschalter umfasst zur Absicherung eines Aktors verwendet. Dabei ist der Schutzschalter in einer explosionsgefährdeten Umgebung, insbesondere einem explosionsgefährdeten Bereich, angeordnet. Somit befinden sich direkt benachbart zu dem Schutzschalter zum Beispiel ein explosives/entzündliches Fluid, wie ein Gas oder eine Flüssigkeit. Der Hybridschalter weist einen Hauptstrompfad mit einem Trennelement und einen parallel zu dem Hauptstrompfad geschalteten Nebenstrompfad mit einem Halbleiterschalter sowie eine Ansteuerschaltung auf, mittels derer das Trennelement und der Halbleiterschalter betätigt sind. Aufgrund der Ausgestaltung des Schutzschalters ist dabei bei einer Änderung des Schaltzustands des Schutzschalters ein Ausbilden eines Lichtbogens vermieden, oder dessen Dauer ist zumindest vergleichsweise kurz. Die Änderung des Schaltzustands erfolgt dabei zur Absicherung des Aktors, also wenn beispielsweise eine Überbelastung oder Fehlfunktion des Aktors vorliegt. Die explosionsgefährdete Umgebung, in der der Schutzschalter verwendet wird, erfüllt beispielsweise die Definition einer Zone 2/22 oder vorzugsweise einer Zone 1/21oder besonders bevorzugt einer Zone 0/20 gemäß der "Richtlinie 1999/92/EG über Mindestvorschriften zur Verbesserung des Gesundheitsschutzes und der Sicherheit der Arbeitnehmer, die durch explosionsfähige Atmosphären gefährdet werden können".

Die im Zusammenhang mit dem Schutzschalter erläuterten Weiterbildungen und Vorteile sind sinngemäß auch auf den Raum / die Verwendung und untereinander zu übertragen sowie umgekehrt.

Nachfolgend wird ein Ausführungsbeispiel der Erfindung anhand einer Zeichnung näher erläutert. Darin zeigt:
- die einzige Figur:: schematisch einen Raum mit einem Aktor und einem Schutzschalter.

In der einzigen Figur ist schematisch vereinfacht in einer perspektivischen Darstellung ausschnittsweise ein Raum 2 gezeigt. Der Raum 2 ist mittels eines nicht näher dargestellten Gebäudes realisiert und weist mehrere Wände 4 auf, von denen drei dargestellt sind. Über eine nicht näher dargestellte Schleuße ist ein Zutritt zu dem Raum 2 ermöglicht. An einem der Wände 4 ist ein Schaltschrank 6 befestigt, der halbtransparent dargestellt ist. Somit ist der Schaltschrank 6 in dem Raum 2 angeordnet.

In den Schaltschrank 6 reichen zwei Versorgungsleitungen 8, von denen eine mit einer in dem Schaltschrank 6 angeordneten Stromschiene 10 elektrisch kontaktiert ist. Die andere der Versorgungsleitungen 8 ist elektrisch mit einem darin angeordneten Schutzschalter 12 kontaktiert. Diese Versorgungsleitung 8 ist dabei an einem von zwei Anschlüssen 14 des Schutzschalters 12 angeschlossen. Da der Schutzschalter 12 in dem in dem sich in dem Raum 2 befindenden Schaltschrank 6 angeordnet ist, ist folglich auch der Schutzschalter 12 in dem Raum 2 angeordnet. An den anderen Anschluss 14 des Schutzschalters 12 ist eine Leitung 16 angeschlossen, die aus dem Schaltschrank 6 heraus und zu einem (elektrischen) Aktor 18 geführt ist, der ebenfalls in dem Raum 2 angeordnet ist. Zusammenfassend sind der Aktor 18 und der Schutzschalter 12 somit mittels der (elektrischen) Leitung 16 elektrisch verbunden. Die Stromschiene 10 ist in dem Schaltschrank 6 an eine weitere Leitung 20 angeschlossen, die ebenfalls an den Aktor 18 angeschlossen ist.

Für den Betrieb des Aktors 18 wird dieser über die beiden Leitungen 16, 20 und somit über den Schaltschrank 6 mit elektrischer Energie versorgt, die mittels der Versorgungsleitungen 8 bereitgestellt wird. Dabei ist die zwischen den beiden Versorgungsleitungen 8 und daher auch zwischen den beiden Leitungen 16, 20 anliegende elektrische Spannung größer als 400 V und in dem dargestellten Beispiel gleiche 650 V. Der mit den Leitungen 8, 16, 20 geführte elektrische Strom ist ein Gleichstrom, der 120 A beträgt.

Bei Betrieb des Aktors 18 wird mittels dessen eine Elektrolyse von Wasser durchgeführt, sodass Wasserstoffgas (H2) und Sauerstoffgas (O2) erstellt wird. Das Wasserstoffgas wird in den Raum 2 zumindest teilweise eingeleitet und über ein nicht näher dargestelltes Absaugsystem aus dem Raum 2, der ansonsten gasdicht ist, zu einem Tank oder dergleichen geleitet. Aufgrund des Betriebs des Aktors 18 entsteht somit in dem Raum 2 ein explosionsfähiges Gas 22, nämlich Wasserstoffgas, das mit geringen Mengen von Sauerstoffgas vermischt ist. Der Schaltschrank 6, in dem der Schutzschalter 12 angeordnet ist, ist hierbei nicht druckfest gekapselt und gasdurchlässig, sodass ein Teil des Gases 22 bis zu dem Schutzschalter 12 vordringen kann. Somit ist der Schutzschalter 12 in einer explosionsgefährdeten Umgebung 24 angeordnet, und direkt benachbart zu dem Schutzschalter 12 befindet sich das zumindest teilweise das explosive Gas 22.

Wenn der Aktor 18 betrieben wird, fließt der hierfür erforderliche elektrische Strom zwischen den beiden Anschlüssen 14 des Schutzschalters 12, der hierfür einen Hauptstrompfad 24 aufweist, mittels dessen die beiden Anschlüsse 14 elektrisch verbunden ist. Hierbei ist eines der Enden des Hauptstrompfads 24 direkt gegen einen der Anschlüsse 14 geführt, und das verbleibende Ende des Hauptstrompfads 24 ist über einen Sensor 26 mit dem weiter Anschluss 14 verbunden. Mittels des Sensors 26 wird dabei bei Betrieb der über den Schutzschalter 12, also der zwischen den beiden Anschlüssen 14, fließende elektrische Strom erfasst. Der Hauptstrompfad 24 ist ein Bestandteil eines Hybridschalters 28, der einen zu dem Hauptstrompfad 24 parallelgeschalteten Nebenstrompfad 30 aufweist, der somit ebenfalls mit einem der Anschlüsse 14 direkt elektrisch verbunden ist. Auch ist der Nebenstrompfad 30 über den Sensor 26 mit dem verbleibenden Anschluss 14 verbunden.

Der Hauptstrompfad 24 weist ein Trennelement 32 auf, das als ein Schütz oder Relais ausgestaltet ist. Das Trennelement 32 ist elektrisch in Reihe mit einem weiteren Halbleiterschalter 34 geschaltet, der als MOSFET ausgestaltet ist. Hierbei ist der weitere Halbleiterschalter 34 derart gewählt, dass dieser, wenn dieser elektrisch leitfähig, also geschlossen, ist, lediglich geringe elektrische Verluste aufweist. Daher ist die maximal mittels des weiteren Halbleiterschalters 34 zu schaltende elektrische Spannung begrenzt.

Der Nebenstrompfad 30 weist einen Halbleiterschalter 36 auf, der ebenfalls ein MOSFET ist. Dabei ist die maximale mittels des Halbleiterschalters 36 schaltbare elektrische Spannung im Vergleich zu dem weiteren Halbleiterschalter 34 erhöht, weswegen die auftretenden Verluste erhöht sind, wenn mittels des Halbleiterschalters 36 ein elektrischer Strom geleitet wird. Zu dem Halbleiterschalter 36 ist elektrisch in Reihe ein weiteres Trennelement 38 geschaltet, das als Relais ausgebildet ist.

Zusammenfassend weist sowohl der Hauptstrompfad 24 als auch der Nebenstrompfad 30 jeweils eines der Trennelemente 32, 38 sowie einen der Halbleiterschalter 34, 36 auf, die jeweils elektrisch in Reihe geschaltet sind. Dabei sind die jeweils zueinander korrespondierenden Bauteile zu einer nicht baugleich. Die beiden Trennelemente 32, 38 sind jeweils galvanisch trennend ausgebildet, wenn diese sich in dem elektrisch nicht leitfähigen Zustand befinden, also geöffnet sind. Die beiden Trennelemente 32,38 sind jeweils mechanische Schaltelemente, wohingegen die Halbleiterschalter 34, 36 elektrische Schaltelemente und nicht galvanisch trennend sind.

Die Trennelemente 32, 38 sowie die Halbleiterschalter 34, 36 sind mittels einer Ansteuerschaltung 40 des Hybridschalters 28 betätigt, sodass mittels der Ansteuerschaltung 40 diese jeweils - zumindest prinzipiell unabhängig voneinander - in den elektrisch leitfähigen oder in den elektrisch nicht leitfähigen Zustand versetzt werden können. Die Ansteuerschaltung 40 ist über einen nicht näher dargestellten Versorgungsanschluss mit elektrischer Energie versorgt und signaltechnisch mit dem Sensor 26 verbunden.

Zudem ist die Ansteuerschaltung 40 genauso wie der Hauptstrompfad 24, 30 und der Sensor 26 in einem Gehäuse 42 des Schutzschalters 12 angeordnet, das aus einem Kunststoff erstellt ist. Folglich sind mittels des Gehäuses 42 das Trennelement 32, der Halbleiterschalter 36 sowie die Ansteuerschaltung 40 umgeben. Somit sind die einzelnen Bauteile vor einer mechanischen Beschädigung geschützt. Jedoch ist das Gehäuse 42 nicht druckfest gekapselt und gasdurchlässig ausgestaltet, sodass das sich in der Umgebung 24 befindende Gas 22 auch in das Innere des Gehäuses 42 vordringen kann.

Falls der Aktor 18 betrieben wird, befinden sich das Trennelement 32 und der weitere Halbleiterschalter 34 in dem elektrisch leitenden Zustand. Dahingegen ist der Halbleiterschalter 36 in dem elektrisch nichtleitenden Zustand und das weitere Trennelement 38 ist in dem elektrisch leitenden Zustand, wofür eine entsprechende Ansteuerung mittels der Ansteuerschaltung 40 erfolgt. Somit wird zwischen den beiden Anschlüssen 14 fließende elektrische Strom über den Sensor 26 und lediglich über den Hauptstrompfad 24 geführt, wohingegen über den Nebenstrompfad 30 kein elektrischer Stromfluss erfolgt. Die hierbei in dem Schutzschalter 12 entstehenden Verluste sind vergleichsweise gering, da bei dem als Trennelement 32 verwendeten als mechanischer Schalter die entstehenden Verluste vernachlässigbar sind, und der weitere Halbleiterschalter 34 entsprechend gewählt ist. Die geringen ohmschen Verluste in dem Hybridschalter 28 führen zu einer Erwärmung des es sich darin befindenden Gases 22, das aus dem Gehäuse 42 herausströmen kann, was zu einem Wärmeabtransport führt. Somit wird eine lokale Überhitzung in dem Schutzschalter 12 vermieden, die anderweitig zu einer Explosion des Gases 22 führen könnte.

Der fließende elektrische Strom wird mittels des Sensors 26 überwacht. Falls der fließende elektrische Strom für einen bestimmten Zeitraum einen bestimmten Grenzwert überschreitet, nämlich das Vierfache des Nennstroms, also 480 A, wird mittels der Ansteuerschaltung 40 ermittelt, dass ein Überstrom vorliegt. Dieser wird zum Beispiel aufgrund einer Fehlfunktion des Aktors 18 hervorgerufen oder aufgrund eines Kurzschlusses zwischen den beiden Leitungen 16, 20. Um eine weitere Beschädigung des Aktors 18, eine Verunreinigung des Gases 22 und ein Entzünden des Gases 22 zu verhindern, ist es erforderlich, den Betrieb des Aktors 18 zu unterbrechen. Somit wird der Schutzschalter 12 zur Absicherung des Aktors 18 in der explosionsgefährdeten Umgebung 24 verwendet.

Zum Unterbrechen des Stromfluss über den Schutzschalter 12 bei Auftritt des Überstroms oder eines sonstigen auslösenden Ereignisses, wie eines Kurzschlusses, wird mittels der Ansteuerschaltung 40 zunächst das weitere Trennelement 38 in den elektrisch leitenden Zustand versetzt, falls dieses sich noch nicht in dem elektrisch leitenden Zustand befindet. Im Anschluss hieran wird der Halbleiterschalter 36 in den elektrisch leitenden Zustand versetzt, sodass der davor ausschließlich über den Hauptstrompfad 24 geführte elektrische Strom zumindest teilweise auch auf den Nebenstrompfad 30 kommutieren kann. Mit anderen Worten wird ein Teil des über den Schutzschalter 12 geführten elektrischen Stroms nun auch mittels des Nebenstrompfads 30 geführt.

Im Anschluss hieran wird der weitere Halbleiterschalter 34 geöffnet, sodass der elektrische Stromfluss über den Hauptstrompfad 24 unterbrochen wird. Da der Nebenstrompfad 30 elektrisch leitfähig ist, fließt der elektrische Strom nunmehr über diesen. Die sich zwischen den Anschlüssen 14 ergebende elektrische Spannung wird dadurch aufgrund des erhöhten Widerstands der Bestandteile des Nebenstrompfads 30 geringfügig erhöht. Jedoch ist eine derartige elektrische Spannung mittels des weiteren Halbleiterschalters 34 problemlos schaltbar. Im Anschluss hieran wird der Halbleiterschalter 36 geöffnet, sodass nun auch der elektrische Stromfluss über den Nebenstrompfad 30 unterbrochen ist. Somit fließt zwischen den Anschlüssen 14 kein elektrischer Strom mehr. Im Anschluss hieran werden die beiden Trennelement 32, 38 geöffnet, weswegen die beiden Anschlüsse 14 galvanisch zueinander getrennt sind.

Im Anschluss fließt zu dem Aktor 18 kein elektrischer Strom mehr, zumindest nicht mehr über die Leitung 16, und der Betrieb des Aktors 18 ist eingestellt. Zudem ist der Aktor 18 aufgrund des Schutzschalters 12 galvanisch zu einer der Versorgungsleitung 8 getrennt. Zusammenfassend ist der Schutzschalter 12 in den elektrisch nicht leitfähigen Zustand versetzt. Hierbei tritt bei dem Versetzen des Schutzschalters 12 von dem elektrisch leitfähigen in den elektrisch nicht leitfähigen Zustand kein Lichtbogen auf, sodass der Schutzschalter 12 trotz der explosionsgefährdeten Umgebung 24 sicher für die Absicherung des Aktors 18 verwendet werden kann.

Die Erfindung ist nicht auf das vorstehend beschriebene Ausführungsbeispiel beschränkt. Vielmehr können auch andere Varianten der Erfindung von dem Fachmann hieraus abgeleitet werden, ohne den Gegenstand der Erfindung zu verlassen. Insbesondere sind ferner alle im Zusammenhang mit dem Ausführungsbeispiel beschriebene Einzelmerkmale auch auf andere Weise miteinander kombinierbar, ohne den Gegenstand der Erfindung zu verlassen.

### Bezugszeichenliste

- 2: Raum
- 4: Wand
- 6: Schaltschrank
- 8: Versorgungsleitung
- 10: Stromschiene
- 12: Schutzschalter
- 14: Anschluss
- 16: Leitung
- 18: Aktor
- 20: weitere Leitung
- 22: Gas
- 24: Hauptstrompfad
- 26: Sensor
- 28: Hybridschalter
- 30: Nebenstrompfad
- 32: Trennelement
- 34: weiterer Halbleiterschalter
- 36: Halbleiterschalter
- 38: weiteres Trennelement
- 40: Ansteuerschaltung
- 42: Gehäuse

## Patentansprüche

1. Schutzschalter (12) für den Betrieb in einer explosionsgefährdeten Umgebung (24), der einen Hybridschalter (28) umfasst, der einen Hauptstrompfad (24) mit einem Trennelement (32) und einen parallel zu dem Hauptstrompfad (24) geschalteten Nebenstrompfad (30) mit einem Halbleiterschalter (36) sowie eine Ansteuerschaltung (40) aufweist, mittels derer das Trennelement (32) und der Halbleiterschalter (36) betätigt sind.

2. Schutzschalter (12) nach Anspruch 1,
**gekennzeichnet durch**
ein Gehäuse (42), mittels dessen das Trennelement (32), der Halbleiterschalter (36) und die Ansteuerschaltung (40) umgeben sind.

3. Schutzschalter (12) nach Anspruch 2,
**dadurch gekennzeichnet**
**dass** das Gehäuse (42) nicht druckfest gekapselt ist.

4. Schutzschalter (12) nach einem der Ansprüche 1 bis 3,
**dadurch gekennzeichnet,**
**dass** der Nebenstrompfad (30) ein weiteres Trennelement (38) aufweist, das elektrisch in Reihe mit dem Halbleiterschalter (36) geschaltet ist, und das mittels der Ansteuerschaltung (40) betätigt ist.

5. Schutzschalter (12) nach einem der Ansprüche 1 bis **4,**
**dadurch gekennzeichnet,**
**dass** der Hauptstrompfad (24) einen weiteren Halbleiterschalter (34) aufweist, der elektrisch in Reihe mit dem Trennelement (32) geschaltet ist, und der mittels der Ansteuerschaltung (40) betätigt ist.

6. Raum (2), der mit einer explosionsfähigen Atmosphäre (22) gefüllt ist, und in dem ein elektrischer Aktor (18) und ein Schutzschalter (12) nach einem der Ansprüche 1 bis 5 angeordnet ist, wobei der Aktor (18) und der Schutzschalter (12) mittels einer elektrischen Leitung (16) elektrisch verbunden sind.

7. Raum (2) nach Anspruch 6,
**gekennzeichnet durch**
einen Schaltschrank (6), in dem der Schutzschalter (12) angeordnet ist.

8. Raum (2) nach Anspruch 7,
**dadurch gekennzeichnet**
**dass** der Schaltschrank (6) nicht druckfest gekapselt ist.

9. Verwendung eines Schutzschalters (12) nach einem der Ansprüche 1 bis 5 zur Absicherung eines Aktors (18) in einer explosionsgefährdeten Umgebung (24).
